# EUROPÄISCHE PATENTSCHRIFT

(11) **EP 1 232 491 B1**
(45) Veröffentlichungstag und Bekanntmachung des Hinweises auf die Patenterteilung: **09.07.2003**
(21) Anmeldenummer: 00967414.4
(22) Anmeldetag: 05.10.2000
(51) Int. Cl.: G09F 9/37

(54) **VORRICHTUNG ZUR DARSTELLUNG VON ZEICHEN**
SIGN REPRESENTATION DEVICE
DISPOSITIF DE REPRESENTATION DE SIGNES

(30) Priorität: 15.10.1999 AT 174099
(43) Veröffentlichungstag der Anmeldung: 21.08.2002
(73) Patentinhaber: Grasmann, Josef, 3242 Texing (AT)
(72) Erfinder: Grasmann, Josef, 3242 Texing (AT)
(74) Vertreter: KLIMENT & HENHAPEL
(86) Internationale Anmeldenummer: AT0000260
(87) Internationale Veröffentlichungsnummer: WO01029809

(56) Entgegenhaltungen:
- FR-A- 2 616 570
- GB-A- 1 210 412
- US-A- 4 186 394
- US-A- 5 772 440
- PATENT ABSTRACTS OF JAPAN vol. 1999, no. 08, 30. Juni 1999 (1999-06-30) & JP 11 065492 A (AIWA CO LTD;SONY CORP), 5. März 1999 (1999-03-05)

## Beschreibung

Die vorliegende Erfindung bezieht sich auf eine Vorrichtung zur Darstellung von Buchstaben, Zahlen oder Symbolen, sowie einer Vorrichtung zur Einstellung dieser Vorrichtung.

Dem Anbringen von Beschriftungen wie beispielsweise Preise, Beschreibungen, Bemerkungen, technische Daten oder ähnliches an Waren kommt in der heutigen Zeit besondere Bedeutung zu. Die Konsumenten werden immer anspruchsvoller und wollen über die Produkte, die sie erwerben wollen, genauestens informiert werden. So ist es einerseits für die Konsumenten wichtig beispielsweise den genauen Preis, das Material oder technische Daten eines Produktes zu erfahren, andererseits bietet es dem Anbieter bzw. Verkäufer der Produkte den Vorteil, das sich der Konsument ohne zusätzliche Beratung vorerst gut informiert fühlt.

Es ist daher heute weltweit absolut üblich, beispielsweise in einer Auslage aber auch in Verkaufslokalen die ausgestellten Waren mit Preisschildern oder anderen Beschriftungen zu versehen. Der Konsument kann so auf sehr einfache Art und Weise beim Vorbeigehen feststellen, ob das Preis/Leistungsverhältnis betreffend eine bestimmte Ware ihn zu einem Kauf bewegt oder nicht.

Die allgemein in Verwendung befindlichen Vorrichtungen zum Anzeigen des Preises sind beispielsweise kleine Schienen, in welche einzelne Buchstaben oder Zahlen, die auf kleine Plättchen gedruckt sind, einschiebbar sind.

Weiters ist es auch üblich, Preisschilder auf Papier zu drucken und in bei der Ware angeordneten Folien zu befestigen.

In Verwendung sind auch kleine Kunststoffwürfel, wobei jeder Würfel eine Zahl, einen Buchstaben oder ein Symbol (Währungssymbol) enthält und auf diese Art und Weise die verschiedenen unterschiedlichen Preise oder andere Daten zusammengesetzt werden können.

Nachteil bei diesen Vorrichtungen nach dem Stand der Technik ist jedoch die Tatsache, dass der Anbieter der Waren, der diese mit Preisen oder sonstigen Daten kennzeichnen will, zum Kennzeichnen jeweils mit einer Vorratsschachtel an Buchstaben, Zahlen oder Symbolen zu den jeweiligen Waren gehen muß, um dort mühsam die verschiedenen Preise aus den Einzelteilen zusammenzusetzen. Dabei besteht naturgemäß die Gefahr, dass einige der Einzelteile verloren gegangen sind oder gerade jene Zahl oder jener Buchstabe die/der für den einzustellenden Preis oder den gewünschten Text erforderlich ist, nicht vorhanden ist, da sämtliche dieser Zahlen/dieser Buchstaben bereits bei anderen Waren in Verwendung sind. Allgemein gesagt, muß der Anbieter immer dafür sorgen, dass ausreichend Einzelbausteine mit Buchstaben, Zahlen oder Symbolen vorhanden sind, da sonst eine Kennzeichnung der Waren mit dem gewünschten Preis oder Text nicht möglich ist.

Die Verwendung von ausgedruckten Preisschildern bzw. Informationsschildern hat den Nachteil, dass diese vorerst gedruckt werden müssen, dann wiederum zu den jeweiligen Waren zu transportieren sind und dort in eine Hülle geschoben werden müssen. Ist beispielweise eine Preisauszeichnung falsch, so kann erst nach neuerlichem Ausdrucken des Schildes, womöglich an einem anderen Ort, das falsche Schild ersetzt werden. Hinzu kommt noch, dass eine Preisänderung das Wegwerfen des alten Preisschildes erfordert.

Aus der US 3 724 110 ist eine Vorrichtung bekannt, bei welcher in einem Basisteil Öffnungen matrixförmig angeordnet sind, wobei in diesen Öffnungen Schubelemente verschiebbar gehalten sind, wobei jedes Schubelement von einer ersten Position, in welcher eine Stirnfläche des Schubelements von einer Sichtfläche des Basisteils aus sichtbar ist, in eine zweite Position, in welcher diese Stirnfläche in einem Abstand zur Sichtfläche im wesentlichen nicht sichtbar angeordnet ist, verschiebbar ist. Als Schubelemente werden magnetische Kugeln verwendet, die durch einen anderen Magneten in die sichtbare Position beförderbar sind. Um die Kugeln in der sichtbaren Position zu arretieren sind am Basisteil zusätzliche Haltemittel angeordnet wie beispielsweise magnetische Schienen oder in die Öffnungen hineinstehende Kanten und Lippen, welche auf die Kugel einwirken und diese so in ihrer Position arretieren. Zum Lösen dieser Arretierung ist es dann erforderlich beispielsweise mittels eines stiftförmigen Gegenstandes gegen die Kugel zu drücken, um diese aus der Arretierung zu lösen. Es ist aber meistens ausreichend, den Basisteil kräftig zu schütteln, um die Kugeln wieder in ihre nicht sichtbaren Positionen zu bewegen. Nachteil bei der in der US 3 724 110 A beschriebenen Vorrichtung ist jedoch die Tatsache, dass aufgrund der Kanten und Lippen, welche die Öffnungen abschließen, das Einbringen der Kugeln in die Öffnung relativ schwierig ist. Außerdem werden diese Kanten und Lippen relativ rasch abgenutzt, sodass eine Arretierung der Kugeln in ihren sichtbaren Positionen nicht mehr möglich ist.

Es sind weiters beispielsweise aus der DE 1 623 800 A, der GB 990 094 A, der FR 1 465 490 oder der GB 2 317 490 A Vorrichtungen bekannt, die nach demselben Prinzip wie die US 3 724 110 arbeiten, jedoch erfolgt dort die Betätigung des Schubelementes mittels Strom oder einem Fluid. Die Verwendung als Anzeigemittel für beispielsweise Preisschilder ist somit nicht bzw. nur eingeschränkt möglich, da durch die Antriebstechnik der Schubelemente Grenzen hinsichtlich der Miniaturisierung einer solchen Anzeigevorrichtung gesetzt sind.

Ziel der vorliegenden Erfindung ist daher eine Vorrichtung der eingangs erwähnten Art, die klein und handlich ist und es ermöglicht, Buchstaben, Zahlen und Symbole darzustellen, ohne dass ein Vorrat der verschiedensten Zeichen vorhanden sein muß und ohne dass ein umständliches, puzzleartiges Zusammensetzen der Buchstaben, Zahlen oder Symbole zur gewünschten Aussage erforderlich ist. Es ist ein weiteres Ziel der vorliegenden Erfindung, eine Vorrichtung der eingangs erwähnten Art vorzusehen, welche ohne Zuhilfenahme von Fluiden und/oder Strom zur Bewegung der Schubelemente auskommt und welche gleichzeitig das Arretieren der Schubelemente in den Öffnungen ohne zusätzliche Hilfsmittel ermöglicht.

Erfindungsgemäß wird dies durch die kennzeichnenden Merkmale des Anspruchs 1 erreicht.

Die Ausführung einer lockeren Passung bzw. eines Schiebesitzes zwischen Öffnung und Schubelement erlaubt auf der einen Seite das einfache Verschieben der Schubelemente in der Öffnung. Auf der anderen Seite ist das Schubelement nach dem Loslassen sofort in seiner momentanen Position arretiert. Zusätzliche Kanten oder Lippen, welche auch noch zusätzlichen Herstellaufwand erfordern, sind nicht notwendig.

Durch die Merkmale der Ansprüche 4 bis 6 ist es möglich unterschiedlichste Zeichen mit einer fixen, vorgegeben Anzahl von Öffnungen je Zeichen darzustellen. Diese Merkmale ermöglichen es auch, Zeichen jeder Sprache darzustellen, also einen beliebigen Schriftsatz und auch Sonderzeichen einzusetzen, ohne die Vorrichtung als solche auswechseln zu müssen.

Durch das Merkmal des Anspruchs 7 ist es nicht erforderlich, die einzelnen Zeichen durch Verschieben von mehreren Schubelementen aufzubauen sondern das Verschieben eines einzigen Elementes reicht aus, um das Zeichen für den Betrachter sichtbar zu machen. Diese Lösungsvariante eignet sich vor allem für kaum bis selten zu wechselnde bzw. zu verstellende Zeichen.

Durch die Merkmale des Anspruchs 8 können beliebige Zeichen dargestellt werden, vorzugsweise auch die bekannten siebensegmentigen Anzeigen, wie sie beispielsweise in LCD Displays verwendet werden.

Durch das Merkmal des Anspruchs 9 ist es möglich zusätzliche Informationen, welche beispielsweise auf ein Stück Papier, Karton oder Plastik gedruckt sind, in dieser Nut zu befestigen.

Das Merkmal des Anspruchs 10 ermöglicht es, die erfindungsgemäße Vorrichtung mittels mindestens einer Stecknadel an der entsprechenden Ware zu befestigen.

Das Merkmal des Anspruchs 11 ermöglicht es, verschiedene andere unterschiedliche Halterungselemente an der erfindungsgemäßen Vorrichtung zu befestigen. Auf diese Art und Weise kann die Vorrichtung flexibel an der entsprechenden Ware befestigt werden.

Durch das Merkmal des Anspruchs 12, wird verhindert, dass die Schubelemente beim unsachgemäßen Verschieben und Einstellen der Zeichen aus den Öffnungen hinausgeschoben werden können.

Ein weiteres Ziel der vorliegenden Erfindung ist es, eine Vorrichtung Vorrichtung zum Verschieben von Schubelementen in einem Basisteil (1) zu schaffen.

Erfindungsgemäß wird dies durch die kennzeichnenden Merkmale der Ansprüche 13 bis 21 ermöglicht.

Durch die Merkmale des Anspruchs 13 ist es auf einfache Art und Weise möglich, die Schubelemente in eine den anzuzeigenden Zeichen entsprechende Anordnung zu bringen. Durch das Zusammendrücken der Haltelemente greifen die stiftförmigen Elemente nacheinander in die Öffnungen der Vorrichtung zur Anzeige von Zeichen ein und verschieben so die Schubelemente zuerst in eine definierte Ausgangsposition und dann in eine Position entsprechend den anzuzeigenden Zeichen.

Durch das Merkmal des Anspruchs 14 ist es möglich, die anzuzeigenden Zeichen aus einer Vorlage an anzuzeigenden Zeichen auszuwählen.

Die Merkmale des Anspruchs 15 beschreiben eine bevorzugte Ausführungsvariante der Einstellvorrichtung.

Die Merkmale des Anspruchs 16 ermöglichen ein leichtes Auswerfen der erfindungsgemäßen Vorrichtung aus der Stellkammer.

Die Merkmale des Anspruchs 17 beschreiben eine alternative Ausführungsvariante einer erfindungsgemäßen Einstellvorrichtung, welche sich durch weniger Einzelteile auszeichnet.

Der alternative Auswerfmechanismus gemäß den Merkmalen der Ansprüche 18 bis 21 ermöglich das gebremste Auswerfen des Basisteils des Preisschildes, sowie ein geradliniges Einführen dieses in die Stellkammer.

Im folgenden erfolgt nun eine detaillierte Beschreibung der Erfindung. Dabei zeigt:
- Fig. 1: eine erfindungsgemäße Vorrichtung zur Anzeige von Zeichen in einer Frontalansicht
- Fig. 2: eine erfindungsgemäße Vorrichtung zur Anzeige von Zeichen im Schnitt entlang der Linie AA aus Fig. 1
- Fig. 3: eine erfindungsgemäße Vorrichtung zur Anzeige von Zeichen mit Anschlagleisten in den Öffnungen

- Fig. 4: eine alternative erfindungsgemäße Vorrichtung zur Anzeige von Zeichen mit den Schubelementen in nicht sichtbarer Position
- Fig. 5: eine alternative erfindungsgemäße Vorrichtung zur Anzeige von Zeichen mit den Schubelementen in nicht sichtbarer Position
- Fig. 6: eine alternative erfindungsgemäße Vorrichtung zur Anzeige von Zeichen mit den Schubelementen in sichtbarer Position
- Fig. 7: eine erfindungsgemäße Vorrichtung zur Anzeige von Zeichen mit aufgestecktem Papierstück
- Fig. 8: eine erfindungsgemäße Vorrichtung zur Anzeige von Zeichen mit durchgesteckten Stecknadeln
- Fig. 9: eine erfindungsgemäße Vorrichtung zur Anzeige von Zeichen mit Halteelement
- Fig. 10: eine alternative Form und Anordnung der Öffnungen im Basisteil einer erfindungsgemäßen Vorrichtung
- Fig. 11: eine weitere alternative Form und Anordnung der Öffnungen im Basisteil einer erfindungsgemäßen Vorrichtung
- Fig. 11a: eine Schnittansicht entlang der Linie BB aus Fig. 11
- Fig. 12: eine Schnittansicht einer ersten Ausführungsform einer erfindungsgemäßen Vorrichtung zur Einstellung der gewünschten Zeichen in Ruhestellung entlang der Schnittlinie CC aus Fig. 16
- Fig. 13: eine Schnittansicht einer erfindungsgemäßen Vorrichtung in Kalibrierstellung entlang der Schnittlinie CC aus Fig. 16

- Fig. 14: eine Schnittansicht einer erfindungsgemäßen Vorrichtung in Einstellstellung entlang der Schnittlinie CC aus Fig. 16
- Fig. 15: eine Schnittansicht einer erfindungsgemäßen Vorrichtung zur Einstellung der Vorrichtung zur Anzeige von Zeichen entlang der Schnittlinie DD aus Fig. 16
- Fig. 16: eine Draufsicht einer erfindungsgemäßen Vorrichtung zur Einstellung der Vorrichtung zur Anzeige von Zeichen
- Fig. 16a: eine Draufsicht einer erfindungsgemäßen Vorrichtung zur Einstellung der Vorrichtung zur Anzeige von Zeichen mit Anzeigeelement
- Fig. 17: eine Schnittansicht einer erfindungsgemäßen Vorrichtung entlang der Schnittlinie CC aus Fig. 16 zur Durchführung des erfindungsgemäßen Verfahrens ohne Vorrichtung zur Anzeige von Zeichen
- Fig. 18: eine Schnittansicht einer zweiten Ausführungsform einer erfindungsgemäßen Vorrichtung zur Einstellung der gewünschten Zeichen in Ruhestellung entlang der Schnittlinie CC aus Fig. 16
- Fig. 19: eine Schnittansicht wie in Fig.18 jedoch in Kalibrierstellung der Einstellvorrichtung
- Fig. 20: eine Schnittansicht wie in Fig. 18 und 20 jedoch in Einstellstellung der Einstellvorrichtung
- Fig. 21: eine Schnittansicht entlang der Linie EE aus Fig.17 mit alternativem Auswurfmechanismus der Stellkammer in Ruhestellung

- Fig.21a: eine Schnittansicht entlang der Linie EE aus Fig.17 mit alternativem Auswurfmechanismus der Stellkammer in Ruhestellung in Detailansicht
- Fig. 22: eine Schnittansicht entlang der Linie EE aus Fig.17 mit alternativem Auswerfmechanismus in eingerasteter Position in Detailansicht
- Fig.23: eine Schnittansicht entlang der Linie EE aus Fig.17 mit alternativem Auswurfmechanismus und teilweise eingeschobener bzw. ausgeschobener Vorrichtung zur Anzeige von Zeichen in Detailansicht
- Fig.24: eine Detailschnittansicht der Stellkammer entlang der Linie CC aus Fig.16 nach der Kalibrierung der Vorrichtung zur Anzeige von Zeichen
- Fig.25: eine Detailschnittansicht der Stellkammer entlang der Linie CC aus Fig.16 während der Einstellung der Zeichen

Fig. 1 zeigt eine erfindungsgemäße Vorrichtung zur Anzeige von Zeichen in einer Frontalansicht. Dabei sind in einem Basiskörper 1 mehrere Öffnungen 2 angeordnet. Die Öffnungen sind als Bohrungen ausgebildet. Die Anordnung erfolgt im vorliegenden Beispiel matrixförmig. Dadurch kann auf einfache Art und Weise jedes beliebige Zeichen (auch Sonderzeichen) dargestellt werden.

Fig. 2 zeigt die erfindungsgemäße Vorrichtung in Schnittansicht. Sehr deutlich sind dabei die Schubelemente 3 zu erkennen, die entlang der Bohrungen 2 verschiebbar angeordnet sind. Die Schubelemente 3 sind dabei mittels eines Schiebesitzes (lockere Passung) in die Öffnungen 2 eingepaßt, sodaß ein ungewolltes herausfallen der Schubelemente 3 aus den Öffnungen 2 nicht möglich ist. Die Schubelemente 3 und der Basiskörper 1 können dabei unterschiedliche Farben aufweisen. Der erfindungsgemäße Effekt tritt jedoch auch auf, wenn die Schubelemente 3 und der Basiskörper 1 von gleicher Farbe sind (ausgenommen Schwarz), da die in den Basiskörper 1 hineingeschobenen Schubelemente 3 auch bei identischen Farben (ausgenommen Schwarz) nicht sichtbar bleiben und daher der Eindruck einer dunklen Beschriftung entsteht.

Ein Betrachter, der sich vor der erfindungsgemäßen Vorrichtung befindet und in Richtung des Pfeiles 4 blickt, sieht den Basisteil 1 sowie sämtliche Schubelemente 3, da deren Stirnflächen 5 bündig mit der Oberfläche des Basisteils 1 abschließen. Geht man davon aus, dass im vorliegenden Beispiel alle Stirnflächen 5 der Schubelemente 3 bündig mit der dem Betrachter zugewandten Oberfläche abschließen, so sieht der Betrachter eine Matrix wie in Fig. 1 zu erkennen.

In Fig. 3 sind einige der Schubelemente 3 in den Öffnungen 2 nach hinten (vom Betrachter weg) geschoben. Aufgrund der Einschubtiefe, die abhängig ist vom Durchmesser der Öffnungen 2 (die im vorliegenden Fall als Bohrungen ausgebildet sind) fällt kein Licht auf diese nach hinten geschobenen Schubelemente. Sie sind daher für den Betrachter, der in Blickrichtung 4 blickt, nicht sichtbar. Auf diese Art und Weise, durch Kombination von sichtbaren und unsichtbaren Schubelemente 3 kann jedes beliebige Zeichen dargestellt werden.

Die Öffnungen 2 (Bohrungen) können, wie in Fig. 3 ersichtlich, zusätzlich in ihrem hinteren, dem Betrachter abgewandten Endbereich verjüngt sein. Die Einengung erfolgt dabei soweit, dass die Schubelemente 3 nicht versehentlich, beim Einstellen der Zeichen beispielsweise, aus dem Basisteil 1 herausgeschoben werden können.

Fig. 4 zeigt einen Basisteil 1, bei dem sämtliche Schubelemente 3 nach hinten geschoben sind. Der Betrachter kann in diesem Fall die Schubelemente 3 nicht sehen. Er sieht nur den Basisteil 1 bzw. die Öffnungen 2. Das Herausfallen der Schubelemente 3 aus dem Basiskörper 1 wird wiederum durch den Schiebesitz der Schubelemente 1 im Basiskörper 3 verhindert

Fig. 5 und 6 zeigen jeweils alternativ ausgeführte Basisteile 1 welche eine leichte Schrägstellung der gesamten Vorrichtung bewirken und so dem Betrachter, der diese Vorrichtung von schräg oben betrachtet das Ablesen der eingestellten Zeichen erleichtert. Für den Betrachter ist in Fig. 5 wieder die gesamte matrixförmige Anordnung der Schubelemente sichtbar (Fig. 5a), wogegen in Fig. 6 bereits bestimmte Zeichen eingestellt sind bzw. dargestellt werden(Fig. 6a).

Fig. 7 zeigt eine erfindungsgemäße Vorrichtung, wobei am Basisteil 1 eine Nut 44 angeordnet ist, in die ein Stück Papier 6 eingezogen ist. Das Papier kann zusätzliche Informationen betreffend die so gekennzeichnete Ware enthalten oder aber einen beliebigen anderen Text.

In Fig. 8 weist die erfindungsgemäße Vorrichtung mindestens eine zusätzliche Bohrungen 7 auf, in welche beispielsweise eine Stecknadel 8 gesteckt ist, die zur Befestigung der erfindungsgemäßen Vorrichtung an der Ware, beispielsweise ein Bekleidungsstück dient.

Fig. 9 zeigt eine alternative Befestigung der erfindungsgemäßen Vorrichtung über ein Gestell 9, welches in einer zusätzlichen Öffnung 10 im Basisteil 1 steckt.

Durch die zusätzlichen Bohrungen 7 und Öffnungen 10 sind eine Vielzahl von Befestigungsmöglichkeiten denkbar, die auf die unterschiedlichen Materialien und Formen der zu kennzeichnenden Ware abgestimmt werden können.

Die in den Fig. 1 bis 9 beschriebenen Basisteile weisen alle zylindrische Öffnungen 2 (Bohrungen) auf, wobei diese Öffnungen eine matrixförmige Anordnung haben. Die Schubelemente 3 müssen in diesem Fall auch zylindrische Form haben, wobei wiederum eine Schiebesitz (lockere Passung) zwischen den Schubelementen 3 und den jeweiligen Öffnungen 2 im Basiskörper 1 vorgesehen ist.

Es sind jedoch auch andere Formen und Anordnungen der Öffnungen 2 im Basisteil 1 und in weiterer Folge natürlich auch der Schubelemente 3 denkbar.

Fig. 10 zeigt beispielsweise die Anordnung von segmentförmigen Öffnungen 2 im Basisteil 1. Für die Anzeige von Zahlen und einfachen Buchstaben ist diese Ausbildung und Anordnung der Öffnungen 2 ausreichend. Die Funktionsweise ist die gleiche wie bei der matrixförmigen Anordnung der zylindrischen Öffnungen 2 mit zylindrischen Schubelementen 3.

Fig. 11 zeigt die Anordnung einer symbolförmigen Öffnung 2 in einem Basisteil 1. Die Ausbildung der gesamten Öffnung 2 kann dabei die gleiche Form wie das Symbol haben. In diesem Fall muß auch das zugehörige Schubelement die Symbolform aufweisen. Einfacher in der Herstellung ist jedoch eine Ausführungsvariante wie in Fig. 11a gezeigt. Dabei weist die in Blickrichtung 4 des Betrachters liegende Oberfläche des Basisteils 1 eine Öffnung 2a auf, die dem anzuzeigenden Symbol entspricht. Der weitere Verlauf der Öffnung 2 ist jedoch wie gewohnt zylindrisch oder quaderförmig. Demgemäß kann auch das Schubelement 3 zylindrisch oder quaderförmig ausgeführt sein und muß nicht an die komplizierte Form des anzuzeigenden Zeichens (Symbols) angepasst sein. Die Funktionsweise ist auch in diesem Fall die gleiche wie in allen anderen Fällen.

Fig. 12 zeigt eine Vorrichtung 35 zur Durchführung des Verfahrens zur Einstellung von Zeichen der erfindungsgemäßen Vorrichtung nach Ansprüchen 1 bis 12.

Dabei ist ein oberer Halteteil 11 mit einem unteren Halteteil 12 über eine Feder 13 und eine Hebelkombination 14 bestehend aus einem Hebel 15, der am oberen Halteteil 11 drehbar gelagert ist und einem Hebel 16, der am unteren Halteteil 12 drehbar gelagert ist, verbunden. Die beiden Hebel 15,16 sind ebenfalls drehbar miteinander verbunden. Am Verbindungspunkt 17 der beiden Hebel 15,16 greift eine Feder 18 an, die an ihrem anderen Ende im unteren Halteteil 12 befestigt ist. Der untere Halteteil 12 bildet dabei mit dem oberen Halteteil 11 ab dessen Mittelbereich ein im wesentlichen V-förmiges Element. Der obere Halteteil 11 weist weiters zwei Öffnungen 33,33a auf.

Die Hebelkombination 14 ist dabei so angeordnet, dass bei Knickbelastung diese nach einer vordefinierten Richtung ausknickt. Dies wird im vorliegenden Beispiel dadurch erreicht, dass der obere Hebel 15 einen Fortsatz 19 aufweist, durch welchen eine fluchtende Anordnung der beiden Hebel 15,16 miteinander verhindert wird. Dadurch kann die Hebelkombination 14 bei Knickbelastung lediglich in jene Richtung ausknicken, in welche der Fortsatz 19 angeordnet ist.

Der untere Halteteil 12 ist weiters an Zapfen 20, 20a (Zapfen 20a nicht sichtbar in Fig. 12) drehbar befestigt. Die Zapfen 20, 20a sind an zwei Leisten 21 und 21a (Leiste 21a in Fig. 12 nicht sichtbar) angeordnet, welche im oberen Halteteil 11 vertikal verschiebbar gelagert sind. Die Leisten 21,21a weisen je eine Öffnung 32,32a auf.

Der obere Haltteil 11 weist weiters in seinem Mittelbereich eine im wesentlichen U-förmige Stellkammer 22 auf, welche nach oben hin offen ist. In dieser Stellkammer sind an deren Boden stiftförmige Kalibrierelemente 23 angeordnet, die vertikal nach oben ausgerichtet sind. Die Abmessungen der Stellkammer 22 sind so bemessen, dass eine erfindungsgemäße Vorrichtung wie in den Ansprüchen 1 bis 11 beschrieben, in dieser Platz hat. Die Öffnungen 32,32a der Leisten 21,21a sind in Ruheposition so ausgerichtet, dass gemeinsam mit den Öffnungen 33,33a eine durchgehende Öffnung in der Vorrichtung zur Durchführung des Verfahrens zur Einstellung von Zeichen der erfindungsgemäßen Vorrichtung nach Ansprüchen 1 bis 12 entsteht. Die Stellkammer weist weiters einen Auswerfmechanismus auf (Fig. 15).

Oberhalb der Stellkammer 22 sind mehrere Schablonen 24 in einer im wesentlichen U-förmigen Führungsschiene 26 im oberen Halteteil 11 nebeneinander angeordnet. Die Schablonen 24 sind entlang der Längsachse des oberen Halteteils 11 verschiebbar und weisen an ihrer Unterseite Bereichsabtrennungen 28 auf, die jeweils jede Schablone in verschiedene, gleich große Bereiche teilen. Jeder Bereich wiederum enthält stiftförmige Einstellelemente 25 die nach unten ausgerichtet sind. Die stiftförmigen Einstellelemente 25 entsprechen dabei genau dem Negativ bzw. Positiv der darzustellenden Zeichen. Die Anzahl der Schablonen richtet sich im wesentlichen nach der Anzahl der anzuzeigenden bzw. einzustellenden Zeichen. So erfordert etwa eine Vorrichtung zur Anzeige eines dreistelligen Preises mit Groschenwerten und Währungssymbol sechs Schablonen (siehe Fig. 5a,6a).

Die Bodenplatte 29 der Führungsschiene 26 weist zungenartige Fortsätze 45 auf, die in einem Bereich 27 leicht erhöht ausgeführt sind, so dass sie beim Verschieben der Schablonen 24 diesen einen erhöhten Verschiebewiderstand entgegensetzen und ein definiertes Einrasten ermöglichen. Die Länge der Erhöhung entspricht dabei genau dem Abstand zweier Bereichsabtrennungen 28. Dadurch ist eine bereichsweise Verschiebung und Einrasten der Schablonen möglich. Jeweils ein Bereich, je nach Einstellung der bedienenden Person, befindet sich dabei genau über der Stellkammer 22, in welche die erfindungsgemäße Vorrichtung 30 eingeschoben ist.

Fig. 16 und 16a zeigen jeweils eine Draufsicht einer erfindungsgemäßen Einstellvorrichtung. Sehr gut sind dabei die verschiebbaren Schablonen 24 zu erkennen, über welche vom Benutzer die einzustellenden Zeichen durch Verschieben der Schablonen ausgewählt werden können. In einem Sichtfenster 39 kann der Benutzer dabei die Momentane Einstellung überprüfen.

Die Funktionsweise der Vorrichtung 35 ist dabei wie folgt:

In einem ersten Schritt wird die erfindungsgemäße Vorrichtung 30 in die Stellkammer 22 der Vorrichtung 35 eingeschoben (Fig. 12). Danach erfolgt die Einstellung der Schablonen 24. Dabei stellt der Benutzer jene Zeichen ein, welche in weiterer Folge mittels der Schubelemente 3 und des Basisteils 1 dargestellt werden sollen. Die Oberseite der Schablonen 24 weist dabei idealerweise eine Beschriftung auf, welche jenes Zeichen anzeigt, dass sich im Bereichsabschnitt darunter befindet. Dann wird der Griff des unteren Halteteils 12 gegen den Griff des oberen Halteteils 11 gedrückt bis eine Position wie in Fig. 13 ersichtlich, erreicht ist.

Der untere Halteteil 12 dreht sich dabei um einen Punkt 31 in Fig. 12. wodurch sich die Zapfen 20,20a samt der Leisten 21,21a nach unten bewegen. Durch die vertikale Zwangsführung der Leisten 21,21a verschiebt sich der Drehpunkt des unteren Halteteils 12 im Absolutsystem. Der Punkt 31 in Fig. 12 bewegt sich nach rechts.

Bei Erreichen der Position aus Fig. 13 setzt die Vorrichtung der sattfindenden zangenartigen Bewegung einen erhöhten Widerstand entgegen, da einerseits die Feder 13 die beiden Teile mit erhöhter Kraft zusammendrückt und andererseits die Hebelkombination 14, aufgrund der verschobenen Leisten 21,21a und der dadurch veränderten Geometrie, nunmehr auf Knickung beansprucht wird und somit ein weiteres Zusammenführen der beiden Halteteile 11,12 sperrt.

Die Feder 18 wirkt dabei zusätzlich dem Ausknicken der Hebelkombination 14 entgegen.

Gleichzeitig mit der Bewegung des oberen und unteren Halteteils 11,12 in eine Position wie aus Fig. 13 ersichtlich, wird die erfindungsgemäße Vorrichtung 30 mittels der Leisten 21,21a auf die in der Stellkammer 22 angeordneten stiftförmigen Kalibrierelemente 23 gepresst, wodurch die Schubelemente 3 der erfindungsgemäßen Vorrichtung allesamt im wesentlichen bündig mit der Oberfläche des Basisteils 1 der erfindungsgemäßen Vorrichtung ausgerichtet werden.

Wird nun der Druck auf den oberen und unteren Halteteil 11,12 trotz des erhöhten Widerstandes, wie er in einer Position wie in Fig. 13 dargestellt ist, weiter erhöht, kommt es ab einer definierten Krafteinwirkung zum Ausknicken der Hebelkombination 14. Dadurch verschiebt sich der gesamte untere Halteteil 12 im wesentlichen parallel nach oben, da einerseits in seinem einen Endbereich die Federkraft der Feder 13 und in seinem anderen Endbereich die durch den Benutzer aufgebrachte Kraft in Richtung des oberen Halteteils 11 wirkt.

Durch die plötzliche im wesentlichen translatorische Bewegung des unteren Halteteils 12 nach oben, bewegen sich auch die beiden Leisten 21,21a nach oben und bewegen dabei den Basisteil 1 ebenfalls nach oben, wodurch dieser gegen die stiftförmigen Einstellelemente 25 der Schablone 24 gepresst wird.

Dadurch werden die Schubelemente 3 im Basisteil 1 so ausgerichtet, dass der erfindungsgemäße Effekt eintritt und der Betrachter einzelne Zeichen lesen kann.

Nach dem Loslassen der beiden Halteteile 11,12 geht die Vorrichtung 35 wieder in Ihre Ausgangsstellung zurück. Dabei bewegen sich auch die Leisten 21,21a wieder in Ihre Ausgangsstellung, sodaß die Öffnungen 32,32a mit den Öffnungen 33,33a wieder eine durchgehende Öffnung bilden.

Der Auswerfmechanismus der anfangs durch Einschieben der erfindungsgemäßen Vorrichtung 30 in die Vorrichtung 35 in Richtung des Pfeiles 36 gespannt wurde, wirft nun, nachdem der Halteteil 12 wieder in seine Ausgangsstellung bewegt wurde, die erfindungsgemäße Vorrichtung 30 entgegen der Einschieberichtung aus (Fig. 15a,b,c).

Beim Einschieben der erfindungsgemäßen Vorrichtung 30 in die Stellkammer 22 wird dabei zuerst eine Absätze 37,38 und ein Mitnahmeelement 43 aufweisende Auswurfleiste 34 durch Mitnahme des Mitnahmeelementes 43 in die Einschieberichtung 36 verschoben. Die untere Kante der Auswurfleiste 34 bewegt sich dabei entlang des Bodens der Stellkammer 22. Dort ist ein hakenförmiger Fortsatz 40 angeordnet, der im Boden der Stellkammer 22 angeordnet ist. Der Absatz 38 ist so abgeschrägt, dass beim Entlangbewegen der Auswurfleiste 34 über den Boden der Stellkammer 22 und vor allem über den Fortsatz 40, die Auswurfleiste 34 zuerst leicht angehoben wird und so mit dem Absatz 38 über den hakenförmigen Fortsatz 40 bewegt wird. Die Auswurfleiste 34 ist dabei mit einer Feder 41 unterhalb der Bodens der Stellkammer 22 befestigt, so dass sie automatisch wieder in die waagrechte Lage zurückkehrt, nachdem sie über den Fortsatz 40 hinwegbewegt wurde.

Ist der Absatz 38 über den Fortsatz 40 hinwegbewegt, rastet dieser durch die Federkraft der Feder 41 hinter diesem ein und die erfindungsgemäße Vorrichtung 30 ist in Ihrer Position in der Stellkammer fixiert. Nach Beendigung des Einstellvorganges wird die Auswurfleiste 34 durch die vertikale Bewegung der erfindungsgemäßen Vorrichtung 30 (hervorgerufen durch die vertikale Bewegung der Leisten 21,21a) und der dabei stattfindenden Mitnahme des Mitnahmeelementes 42 wieder angehoben und der Absatz 38 über den Fortsatz 40 bewegt, wodurch die Feder 41 die Auswurfleiste 34 wieder in ihre Ausgangsstellung bringt und so die erfindungsgemäße Vorrichtung 30 auswirft.

Fig.18 zeigt eine weitere mögliche Ausführungsform der erfindungsgemäßen Vorrichtung 35 zur Einstellung der gewünschten Zeichen. Die beiden Hebel 15,16 der ersten Variante sind dabei durch einen einzigen Hebel 46 ersetzt. Dieser stützt sich in seinen beiden Endbereichen auf Leisten 47,48 ab, die am oberen Halteteil 11 und am unteren Halteteil 12 angeordnet sind. Der Hebel 46 ist über eine Feder 18 mit dem oberen Halteteil 11, genauer mit einem Steg 49, welcher von der Unterseite der Stellkammer 22 absteht, befestigt. Die Lagerung des Hebels 46 ist somit fliegend, das heißt er wird lediglich durch die Feder 18 und die Klemmung zwischen dem oberen Halteteil 11 und dem unteren Halteteil 12 in seiner Position gehalten. Der untere Halteteil 12 weist aus diesem Grund Fortsätze (nicht gezeichnet) auf, welche in einer Nut der Seitenwand des oberen Halteteils 11 geführt sind, so dass der untere Halteteil 12 am oberen Halteteil 11 geführt ist. An der Unterseite der Stellkammer 22 ist ein zusätzlicher Steg 50 angeordnet, an welchem sich eine mit dem Hebel 46 starr verbundene Stütze 51 abstützt. Bei der Montage der erfindungsgemäßen Vorrichtung 35 zur Einstellung der gewünschten Zeichen kann somit der Hebel 46 bereits am oberen Halteteil 11 montiert werden, noch bevor der untere Halteteil 12 am oberen Halteteil 11 montiert ist.

Wie schon in der vorher beschriebenen Ausführungsvariante der Einstellvorrichtung 35 werden die beiden Halteteile 11,12 an den Griffabschnitten zusammengedrückt (Fig.19,Fig.20), wodurch der eine Endbereich des Hebels 46, der sich am oberen Halteteil 11 abstützt in Richtung der Griffabschnitte gleitet und sowohl die Feder 18 als auch die Feder 13 dadurch gespannt wird.

In der Stellkammer 22 werden durch die Bewegung des unteren Halteteils 12 wiederum zuerst die Leisten 21,21a durch die Zapfen 20,20a nach unten geschoben. Der untere Halteteil 12 führt dabei wiederum vorerst eine Drehbewegung aus, dessen Drehpunkt im unteren Endbereich des Hebels 46 liegt. Dadurch bewegt sich jener Teil des unteren Halteelements, welcher links des Drehpunktes angeordnet ist, vorerst nach unten. So auch die Zapfen 20,20a sowie die Leisten 21,21a, wodurch der zwischen den Leisten 21,21a eingespannte Basisteil 1 gegen die im Stellkammerboden 22 angeordneten stiftförmigen Kalibrierelemente 23 gepresst wird (Fig.19). Analog zur vorher beschriebenen Ausführungsvariante und aus denselben Gründen wandert im darauffolgenden Abschnitt der Bewegung der obere Endbereich des Hebels 46 in Richtung der Griffabschnitte des oberen und unteren Halteelementes 11,12 wodurch das untere Halteelement eine nach oben gerichtete, im wesentlichen translatorische Bewegung durchführt (Fig.21) und wiederum über die Zapfen 20,20a die Leisten 21,21a nach oben bewegt werden, wodurch in weiterer Folge der Basisteil 1 gegen die an den Schablonen 24 angeordneten stiftförmigen Einstellelemente gepresst wird und die Schubelemente 3 entsprechend verschoben werden. Der untere Halteteil 12 stützt sich dabei mit einer Kante 58 am oberen Halteteil 11 ab.

Die als letztes beschriebene Variante hat den Vorteil, dass die Hebelkombination 14 der ersten Variante durch einen einzigen Hebel ersetzt werden kann.

Fig.21 zeigt eine alternative Ausführungsform eines Auswurfmechanismus der Stellkammer 22 in Ruhestellung, dh. ohne eingeschobenen Basisteil 1. Sehr gut sind in dieser Ansicht auch die vom Boden der Stellkammer 22 nach oben ragenden stiftförmigen Kalibrierelemente 23 sowie die Federzungen 45 zu erkennen. In der abgebildeten Ruhestellung wird die Auswurfleiste 34 durch die Zugfeder 41 gegen den Stellkammerboden und gegen einen Anschlag 52 in Richtung der Einschub- bzw. Auswurföffnung 32a,33a gedrückt. Die Auswurfleiste 34 weist weiters ein Mitnahmeelement 43 auf, welches mit der Stirnseite des Basisteils 1 des Preisschildes 30 in Eingriff bringbar ist. Durch die Einschiebbewegung in Richtung des Pfeiles 36 wird die Auswurfleiste 34 über das Mitnahmeelement 43 ebenfalls in Richtung 36 bewegt (Fig.22). Ein an der Auswurfleiste 34 angeordneter Haken 53 rastet dabei an einem an der Stellkammerwand angeordnetem Steg 54 ein.

Nach Beendigung des weiter oben beschriebenen Einstellvorganges wird die Auswurfsleiste 34 durch die vertikale Bewegung des Basisteils 1 des Preisschildes 30 (hervorgerufen durch die vertikale Bewegung der Leisten 21,21a), welches nach oben mit einem ebenfalls auf der Auswurfleiste 34 angeordneten zweiten Mitnahmeelement 42 in Eingriff ist, angehoben, wodurch der Haken 53 aus seinem Eingriff mit dem Steg 54 gelöst wird.

Der Basisteil 1 des Preisschildes 30 bewegt sich nun nach Beendigung des Einstellvorganges wieder nach unten, wobei ein weiterer Steg 55, der länger als der Steg 54 ist, ein neuerliches Einrasten von Haken 53 hinter dem Steg 54 verhindert.

Sobald sich die Einstellvorrichtung wieder in der Ausgangsposition befindet und die Öffnungen 32,33 und 32a,33a eine einzige durchgehende Öffnung bilden, bewegt sich die Auswurfleiste 34 durch die Feder 41 entgegen der Einschubrichtung 36 bis diese am Anschlag 52 anstößt. Durch das Mitnahmeelement 43 folgt der Basisteil 1 des Preisschildes 30 dieser Bewegung und wird so aus der Stellkammer ausgeschoben. Durch die Biegung der Auswurfleiste 34 in Richtung der gegenüberliegenden Stellkammerwand wird der Basisteil 1 des Preisschildes 30 gegen die gegenüberliegende Stellkammerwand gepresst, wodurch der Ausschub, welcher bis zum Anschlag 52 erfolgt, gebremst wird und ein Herausfallen verhindert wird. Das Mitnahmeelement 42 erstreckt sich dabei über die gesamte Länge der Auswurfleiste 34, wodurch das Einschieben des Basisteils 1 des Preisschildes 30 in die Stellkammer 22 immer geradlinig erfolgt.

Der obere Halteteil 12 weist weiters einen Boden 29 mit einem zungenförmigen Endbereich 56 auf (Fig.12,Fig.21). Letzterer kann nach unten gebogen werden, so dass die Einstellschablonen 24 zwischen der Leiste 57 und der Zunge 56 eingeschoben werden können.

## Patentansprüche

1. Vorrichtung zur Darstellung von Buchstaben, Zahlen oder Symbolen insbesondere Preisauszeichnung von Waren mit einem eine Sichtfläche (1a) und einer dieser gegenüberliegende Rückseite aufweisenden Basisteil (1), wobei im Basisteil (1) mindestens eine sich von der Sichtfläche (1a) bis zur gegenüberliegenden Rückseite erstreckende, nach beiden Seiten offene Öffnung (2) angeordnet ist und in dieser mindestens einen Öffnung (2) ein Schubelement (3) verschiebbar gehalten ist, wobei das Schubelement (3) jeweils von einer ersten Position, in welcher eine Stirnfläche (5) des Schubelementes (3) von der Sichtfläche (1a) des Basisteils (1) aus sichtbar ist in eine zweite Position, in welcher diese Stirnfläche (5) in einem Abstand hinter der Sichtfläche (1a) im Basisteil (1) im wesentlichen nicht sichtbar angeordnet ist, verschiebbar ist, **dadurch gekennzeichnet, dass** die Schubelemente (3) mittels eines Schiebesitzes in der Öffnung (2) gehalten sind.

2. Vorrichtung nach Anspruch 1, **dadurch gekennzeichnet, dass** der Schiebesitz dadurch erreicht wird, dass die Schubelemente (3) in unbelastetem Zustand zumindest in einem Abschnitt in eine Richtung quer zu deren Längsachse gebogen sind und beim Einschieben in die Öffnungen (2) des Basisteils (1) gerade gerichtet werden.

3. Vorrichtung nach Anspruch 1 und 2, **dadurch gekennzeichnet, dass** die mindestens eine Öffnung über die gesamte Länge konstanten Querschnitt aufweist.

4. Vorrichtung nach einem der Ansprüche 1 bis 3, **dadurch gekennzeichnet, dass** die Öffnungen (2) bzw. die Schubelemente (3) einen kreisförmigen Querschnitt haben.

5. Vorrichtung nach einem der Ansprüche 1 bis 3, **dadurch gekennzeichnet, dass** die Öffnungen (2) bzw. Schubelemente (3) rechteckigen Querschnitt haben.

6. Vorrichtung nach einem der Ansprüche 1 bis 5, **dadurch gekennzeichnet, dass** die Öffnungen (2) matrixförmig angeordnet sind.

7. Vorrichtung nach einem der Ansprüche 1 bis 3, **dadurch gekennzeichnet, dass** die Öffnungen (2) die Form von Buchstaben, Zahlen oder Symbolen haben.

8. Vorrichtung nach einem der Ansprüche 1 bis 3, **dadurch gekennzeichnet, dass** die Öffnungen (2) vieleckigen Querschnitt aufweisen vorzugsweise segmentartige Form haben.

9. Vorrichtung nach einem der Ansprüche 1 bis 8, **dadurch gekennzeichnet, dass** der Basisteil (1) an seiner Oberfläche eine schienenförmige Nut (44) aufweist.

10. Vorrichtung nach einem der Ansprüche 1 bis 9 , **dadurch gekennzeichnet, dass** der Basisteil (1) mindestens eine zusätzliche durchgehende Bohrungen (7) aufweist, durch welche eine Stecknadel (8) durchsteckbar ist.

11. Vorrichtung nach einem der Ansprüche 1 bis 10, **dadurch gekennzeichnet, dass** der Basisteil (1) mindestens eine zusätzliche Öffnung (10) aufweist, in welche ein Halterungselement (9) einsteckbar ist.

12. Vorrichtung nach einem der Ansprüche 1 bis 11, **dadurch gekennzeichnet, dass** die Öffnungen (2) an ihrer der Sichtfläche (1a) gegenüberliegenden Seite eine Anschlagleiste (43) aufweisen.

13. Vorrichtung zum Verschieben von Schubelementen in einem Basisteil (1), wobei die Schubelemente (3) jeweils von einer ersten Position, in welcher eine Stirnfläche (5) der Schubelemente (3) von der Sichtfläche (1a) des Basisteils (1) aus sichtbar ist in eine zweite Position, in welcher diese Stirnfläche (5) in einem Abstand hinter der Sichtfläche (1a) im Basisteil (1) im wesentlichen nicht sichtbar angeordnet ist, verschiebbar ist, **dadurch gekennzeichnet, dass** sie folgende Teile umfasst:
- einen oberen Halteteil (11)
- einen unteren Halteteil (12), der im Mittelbereich des oberen Halteteils (11) an diesem dreh- und verschiebbar befestigt ist
- stiftförmige Kalibrierelemente (23), die entsprechend der verschiebbaren Schubelemente (3) angeordnet sind
- stiftförmige Einstellelemente (25), die entsprechend der zu setzenden Zeichen (positiv oder invers) angeordnet sind
- wobei, die stiftförmigen Kalibrier- und Einstellelemente (23,25) im oberen Halteteil (11) angeordnet sind und die freien Stirnflächen der stiftförmigen Kalibrierelemente (23) gegen die freien Stirnflächen der stiftförmigen Einstellelemente (25) gerichtet sind
und durch Zusammendrücken des oberen Halteteils (11) mit dem unteren Halteteil (12) zuerst die stiftförmigen Kalibrierelemente (23) und danach die stiftförmigen Einstellelemente (25) in die Öffnungen (2) des Basisteils (1) eingeführt werden wodurch eine entsprechend gewünschte Ausrichtung der Schubelemente (3) in den Öffnungen (2) des Basisteils (1) erfolgt.

14. Vorrichtung nach Anspruch 13, **dadurch gekennzeichnet, dass** die stiftförmigen Einstellelemente (25), welche im oberen Halteteil (11) angeordnet sind, an mindestens einer verschiebbaren Einstellschablone (24) angeordnet sind.

15. Vorrichtung nach Anspruch 13 und 14, **dadurch gekennzeichnet, dass** sie zusätzlich folgende Elemente umfasst:
- mindestens eine Zugfeder (13) welche den einen Endbereich des unteren Halteteils (12) mit dem oberen Halteteil (11) verbindet
- eine aus zwei miteinander drehbar verbundenen Hebeln (15,16) bestehende Hebelkombination (14),
wobei der eine Hebel (16) am unteren Halteteil (12) drehbar befestigt ist und der andere Hebel (16) am oberen Halteteil (11) drehbar befestigt ist
- mindestens eine Zugfeder (18), welche am Verbindungspunkt (17) der beiden Hebel (15,16) angreift und mit dem unteren Halteteil (12) verbunden ist
- eine im oberen Halteteil (11) angeordnete Stellkammer (22), in welche die Vorrichtung nach einem der Ansprüche 1 bis 12 einschiebbar ist, wobei die Stellkammer (22) an ihrem Boden die stiftförmigen Kalibrierelemente (23) aufweist, die in die Öffnungen (2) der Vorrichtung nach einem der Ansprüche 1 bis 12 einführbar sind
- mehrere im oberen Halteteil (11) verschiebbar nebeneinander angeordnete Einstellschablonen (24),
wobei jeweils ein Abschnitt jeder Einstellschablone (24) genau oberhalb der stiftförmigen Kalibrierelemente (23) in der Stellkammer (22) anordenbar ist und die an den Einstellschablonen (24) angeordneten stiftförmigen Einstellelemente (25) in die Stellkammer (22), entgegen der Richtung der am Boden angeordneten stiftförmigen Kalibrierelemente (23), hineinragen
- zwei mit mindestens je einer Öffnung (32) versehene Leisten(21,21a), die mit dem unteren Halteteil (12) verbunden sind und im oberen Halteteil (11) vertikal verschiebbar gelagert sind

16. Vorrichtung nach einem der Ansprüche 13 bis 15, **dadurch gekennzeichnet, dass** in der Stellkammer 22 eine Auswurfleiste 34 (Fig.15a,b,c) angeordnet ist, welche zwei Mitnehmerelemente 42,43 sowie an ihrer Unterseite zwei abgeschrägte Fortsätze 37,38 aufweist, wobei die gesamte Auswurfleiste 34 über eine Feder 41 mit dem Boden der Stellkammer 22 verbunden ist und im Boden der Stellkammer 22 ein hakenförmiger Fortsatz 40 angeordnet ist der als Gegenstück zum Fortsatz 38 der Auswurfleiste 34 ausgebildet ist.

17. Vorrichtung nach Anspruch 13 und 14, **dadurch gekennzeichnet, dass** sie zusätzlich folgende Elemente umfasst:
- mindestens eine Zugfeder (13), welche den einen Endbereich des unteren Halteteils (12) mit dem oberen Halteteil (11) verbindet
- einen Hebel (46) der fliegend zwischen dem oberen Halteteil (11) und dem unteren Halteteil (12) angeordnet ist und sich an in diesen Halteteilen angeordneten Leisten (47,48) mit seinen beiden Endbereichen abstützt, wobei der Hebel (46) über eine Feder (18) mit dem oberen Halteteil (11) verbunden ist
- eine im oberen Halteteil angeordnete Stellkammer (22), in welche die Vorrichtung nach einem der Ansprüche 1 bis 12 einschiebbar ist, wobei die Stellkammer (22) an ihrem Boden die stiftförmigen Kalibrierelemente (23) aufweist, die in die Öffnungen (2) der Vorrichtung nach einem der Ansprüche 1 bis 12 einführbar sind
- mehrere im oberen Halteteil (11) verschiebbar nebeneinander angeordnete Einstellschablonen (24),
wobei jeweils ein Abschnitt jeder Einstellschablone (24) genau oberhalb der stiftförmigen Kalibrierelemente (23) in der Stellkammer (22) anordenbar ist und die an den Einstellschablonen (24) angeordneten stiftförmigen Einstellelemente (25) in die Stellkammer (22), entgegen der Richtung der am Boden angeordneten stiftförmigen Kalibrierelemente (23), hineinragen
- zwei mit mindestens je einer Öffnung (32) versehene Leisten(21,21a), die mit dem unteren Halteteil (12) über Zapfen 20,20a verbunden sind und im oberen Halteteil (11) vertikal verschiebbar gelagert sind

18. Vorrichtung nach einem der Ansprüche 13,14,15 und 17, **dadurch gekennzeichnet, dass** in der Stellkammer (22) ein Auswurfmechanismus angeordnet ist, der eine in Einschubrichtung (36) bewegliche Auswurfleiste (34) (Fig.21a,21b,21c) umfasst, welche durch eine Zugfeder (41) gegen den Stellkammerboden und gegen einen Anschlag (52) in Richtung der Einschub- bzw. Auswurföffnung (32a,33a) gedrückt wird und die Auswurfleiste (34) zwei Mitnahmeelemente (42,43) aufweist, wobei eines (43) über die Stirnseite des Basisteils 1 einerseits die Auswurfleiste (34) mittels eines an einem Steg (54) einrastbaren Hakens (53), vorspannt und andererseits über die Zugfeder (41) den Basisteil (1) aus der Stellkammer (22) auswirft.

19. Vorrichtung nach Anspruch 18, **dadurch gekennzeichnet, dass** das sich das andere Mitnahmeelement (42) über im wesentlichen die gesamte Länge der Auswurfleiste (34) erstreckt und mit der Oberseite des Basisteils 1 in eingriff bringbar ist.

20. Vorrichtung nach Anspruch 18 und 19, **dadurch gekennzeichnet, dass** die Auswurfleiste (34) an einer parallel zur Einschubrichtung (36) verlaufenden Stellkammerwand angeordnet ist.

21. Vorrichtung nach einem der Ansprüche 18 bis 20, **dadurch gekennzeichnet, dass** die Auswurfleiste (34) in Richtung der gegenüberliegenden Stellkammerwand gebogen ist, um den Basiskörper (1) mit leichtem Druck, gegen diese zu pressen, um den Ausschub zu bremsen.

## Claims

1. An apparatus for displaying letters, numbers or symbols, especially for marking the prices of goods, with a basic part (1) having a visible surface (1a) and a back side which is opposite of the same, with at least one opening (2) being disposed in the basic part (1), which opening is open on both sides and extends from the visible surface (1a) up to the opposite back side, and in which at least one opening (2) there is displaceably held a movable member (3), with the movable member (3) being displaceable from a first position in which a face (5) of the movable member (3) is visible from the visible surface (1a) of the basic part (1) to a second position in which said face (5) is disposed in a substantially non-visible manner at a distance behind the visible surface (1a) in the basic part (1), **characterized in that** the movable members (3) are held in the opening (2) by means of a sliding seat.

2. An apparatus as claimed in claim 1, **characterized in that** the sliding seat is achieved in such a way that the movable members (3) are bent in the unstressed state at least in one section in a direction transversally to their longitudinal axis and are aligned in a straight manner during the insertion into the openings (2) of the basic part (1).

3. An apparatus as claimed in claim 1 and 2, **characterized in that** the at least one opening is provided with a constant cross section over the entire length.

4. An apparatus as claimed in one of the claims 1 to 3, **characterized in that** the openings (2) or the moveable members (3) have a circular cross section.

5. An apparatus as claimed in one of the claims 1 to 3, **characterized in that** the openings (2) or movable members (3) have a rectangular cross section.

6. An apparatus as claimed in one of the claims 1 to 5, **characterized in that** the openings (2) are arranged in a matrix-like way.

7. An apparatus as claimed in one of the claims 1 to 3, **characterized in that** the openings (2) have the shape of letters, numbers or symbols.

8. An apparatus as claimed in one of the claims 1 to 3, **characterized in that** the openings (2) are provided with a polygonal cross section, and preferably with a segment-like shape.

9. An apparatus as claimed in one of the claims 1 to 8, **characterized in that** the basic part (1) is provided at its surface with a rail-like groove (44).

10. An apparatus as claimed in one of the claims 1 to 9, **characterized in that** the basic part (1) is provided with at least one additional continuous bore (7) through which a pin (8) can be inserted.

11. An apparatus as claimed in one of the claims 1 to 10, **characterized in that** the basic part (1) is provided with at least one additional opening (10) into which a fixing element (9) can be inserted.

12. An apparatus as claimed in one of the claims 1 to 11, **characterized in that** the openings (2) are provided with a stop bracket (43) at their side opposite of the visible surface (1a).

13. An apparatus for displacing movable members in a basic part (1), with the movable members (3) each being displaceable from a first position in which a face (5) of the movable member (3) is visible from the visible surface (1a) of the basic part (1) to a second position in which said face (5) is substantially disposed in a non-visible way at a distance behind the visible surface (1a) in the basic part (1), **characterized in that** it comprises the following parts:
- an upper holding part (11),
- a lower holding part (12) which in the middle part of the upper holding part (11) is rotatably and displaceably fastened to the same,
- pin-like calibrating elements (23) which are arranged according to the displaceable movable members (3),
- pin-like setting elements (25) which are arranged according to the characters to be set (positive or inverse),
- with the pin-like calibrating and setting elements (23, 25) being arranged in the upper holding part (11) and the free face sides of the pin-like calibrating elements (23) being directed against the free face sides of the pin-like setting elements (25),
and by pressing together the upper holding part (11) with the lower holding part (12) at first the pin-like calibrating elements (23) and thereafter the pin-like setting elements (25) are introduced into the openings (2) of the basic part (1), as a result of which a respective desired alignment of the movable members (3) is performed in the openings (2) of the basic part (1).

14. An apparatus as claimed in claim 13, **characterized in that** the pin-like setting elements (25) which are disposed in the upper holding part (11) are arranged on at least one displaceable setting template (24).

15. An apparatus as claimed in claim 13 and 14, **characterized in that** it additionally comprises the following elements:
- at least one tension spring (13) which connects the one end zone of the lower holding part (12) with the upper holding part (11),
- a lever combination (14) consisting of two mutually rotatably connected levers (15, 16), with the one lever (16) being rotatably fastened to the lower holding part (12) and the other lever (16) being rotatably fastened to the upper holding part (11),
- at least one tension spring (18) which acts on the connection point (17) of the two levers (15, 16) and is connected to the lower holding part (12),
- a setting chamber (22) which is disposed in the upper holding part (11) and into which the apparatus according to one of the claims 1 to 12 can be inserted, with the setting chamber (22) being provided in its floor with the pin-like calibrating elements (23) which can be introduced into the openings (2) of the apparatus according to one of the claims 1 to 12,
- several setting templates (24) which are arranged displaceably next to one another in the upper holding part (11), with one section each of each setting template (24) being disposable precisely above the pin-like calibrating elements (23) in the setting chamber (22) and with the pin-like setting elements (25) which are arranged on the setting templates (24) projecting into the setting chamber (22) against the direction of the pin-like calibrating elements (23) which are arranged on the floor,
- two brackets (21, 21a) which are provided at least with one opening each (32) and which are connected with the lower holding part (12) and are held in a vertically displaceable manner in the upper holding part (11).

16. An apparatus as claimed in one of the claims 13 to 15, **characterized in that** an ejection bracket (34) (figs. 15a,b,c) is arranged in the setting chamber 22, which bracket comprises two entrainment elements (42, 43) and two inclined shoulders (37, 38) on its lower side, with the entire ejection bracket (34) being connected by way of a spring (41) with the floor of the setting chamber (22) and a hook-like nose (40) being arranged in the floor of the setting chamber (22) which is arranged as a counterpart to the shoulder (38) of the ejection bracket (34).

17. An apparatus as claimed in claim 13 and 14, **characterized in that** it additionally comprises the following elements:
- at least one tension spring (13) which connects the one end zone of the lower holding part (12) with the upper holding part (11),
- a lever (46) which is disposed floatingly between the upper holding part (11) and the lower holding part (12) and which rests with its two end zones on brackets (47, 48) which are disposed in said holding parts, with the lever (46) being connected by way of a spring (18) with the upper holding part (11),
- a setting chamber (22) which is disposed in the upper holding part and into which the apparatus according to one of the claims 1 to 12 can be inserted, with the setting chamber (22) being provided in its floor with the pin-like calibrating elements (23) which can be introduced into the openings (2) of the apparatus according to one of the claims 1 to 12,
- several setting templates (24) which are arranged displaceably next to one another in the upper holding part (11), with one section each of each setting template (24) being disposable precisely above the pin-like calibrating elements (23) in the setting chamber (22) and with the pin-like setting elements (25) which are arranged on the setting templates (24) projecting into the setting chamber (22) against the direction of the pin-like calibrating elements (23) which are arranged on the floor,
- two brackets (21, 21a) which are provided at least with one opening each (32) and which are connected with the lower holding part (12) by way of pins (20, 20a) and are held in a vertically displaceable manner in the upper holding part (11).

18. An apparatus as claimed in one of the claims 13, 14, 15 and 17, **characterized in that** an ejection mechanism is arranged in the setting chamber (22), which mechanism comprises an ejection bracket (34) which is movable in the insertion direction (fig. 21a, 21b, 21c) and which is pressed by a tension spring (41) against the setting chamber floor and against a stop (52) in the direction towards the insertion or ejection opening (32a, 33a) and the ejection bracket (34) is provided with two entrainment elements (42, 43), with one of the same (43) pretensioning on the one part the ejection bracket (34) via the face of the basic part (1) by means of a hook (53) which can be latched into a bridge (54) and ejecting on the other part the basic part (1) from the setting chamber (22) by way of the tension spring (41).

19. An apparatus as claimed in claim 18, **characterized in that** the other entrainment element (42) substantially extends over the entire length of the ejection bracket (34) and can be brought into engagement with the upper side of the basic part (1).

20. An apparatus as claimed in claim 18 and 19, **characterized in that** the ejection bracket (34) is arranged on a setting chamber wall extending parallel to the direction of insertion (36).

21. An apparatus as claimed in one of the claims 18 to 20, **characterized in that** the ejection bracket (34) is bent in the direction towards the opposite setting chamber wall in order to press the basic body (1) with a slight pressure against the same in order to brake the ejection.

## Revendications

1. Dispositif pour la représentation de lettres, de chiffres et symboles, en particulier d'indications de prix de produits avec une partie de base (1) montrant une surface visible (la) et une face arrière opposée à la première, partie de base (1) dans laquelle est disposée au moins une ouverture (2) ouverte des deux côtés s'étendant de la surface visible (la) jusqu'à la face arrière opposée et au moins dans cette ouverture (2) un élément coulissant (3) étant maintenu, élément (3) qui est coulissant respectivement d'une première position dans laquelle une surface avant (5) de l'élément coulissant (3) est visible depuis la surface visible (la) de la partie de base (1), dans une seconde position dans laquelle cette surface avant (5) est disposée sensiblement invisible dans la partie de base (1) à distance derrière la surface visible (la), **caractérisé en ce que** les éléments coulissants (3) sont maintenus au moyen d'un siège de coulisse dans l'ouverture (2).

2. Dispositif selon la revendication 1, **caractérisé en ce que** le siège de coulisse est réalisé par le fait qu'à l'état non sollicité, les éléments coulissants (3) sont incurvés au moins dans une section dans une direction transversale à leur axe longitudinal sont orientés droit et au moment de leur insertion dans les ouvertures (2) de la partie de base (1).

3. Dispositif selon la revendication 1 et 2, **caractérisé en ce qu'**au moins une ouverture présente une section transversale constante sur toute la longueur.

4. Dispositif selon l'une des revendications 1 à 3, **caractérisé en ce que** les ouvertures (2) respectivement les éléments coulissants (3) ont une section transversale en forme de cercle.

5. Dispositif selon l'une des revendications 1 à 3, **caractérisé en ce que** les ouvertures (2) respectivement les éléments coulissants (3) ont une section transversale rectangulaire.

6. Dispositif selon l'une des revendications 1 à 5, **caractérisé en ce que** les ouvertures (2) présentent une forme de matrice.

7. Dispositif selon l'une des revendications 1 à 3, **caractérisé en ce que** les ouvertures (2) ont la forme de lettres, de chiffres ou de symboles.

8. Dispositif selon l'une des revendications 1 à 3, **caractérisé en ce que** les ouvertures (2) présentent des sections transversales polygonales de préférence une forme segmentée.

9. Dispositif selon l'une des revendications 1 à 8, **caractérisé en ce que** la partie de base (1) présente sur sa surface supérieure une rainure formant rail (44).

10. Dispositif selon l'une des revendications 1 à 9, **caractérisé en ce que** la partie de base (1) présente au moins un perçage supplémentaire continu (7) à travers lequel peut être introduite une aiguille (8).

11. Dispositif selon l'une des revendications 1 à 10, **caractérisé en ce que** la partie de base (1) présente au moins une ouverture supplémentaire (10) dans laquelle peut être introduit un élément de fixation (9).

12. Dispositif selon l'une des revendications 1 à 11, **caractérisé en ce que** les ouvertures (2) présentent sur leur face opposée à la surface visible (la) une baguette de butée (43).

13. Dispositif pour le coulissement d'éléments coulissants dans une partie de base (1), l'élément (3) étant coulissant respectivement d'une première position dans laquelle une surface avant (5) de l'élément coulissant (3) est visible depuis la surface visible (la) de la partie de base (1), dans une seconde position dans laquelle cette surface avant (la) est disposée sensiblement invisible dans la partie de base (1) à distance derrière la surface visible (la), **caractérisé en ce qu'**il comprend les parties suivantes :
- une partie de retenue supérieure (11)
- une partie de retenue inférieure (12) qui est fixée dans la zone médiane de la partie supérieure (11) de manière rotative et coulissante,
- des éléments de calibrage en forme de pointe (23), qui sont disposés en fonction des éléments coulissants (3),
- des éléments de réglage en forme de pointe (25) qui sont disposés en fonction des signes à poser (positif ou inversé),
- les éléments de réglage et de calibrage en forme de pointe (25, 23) étant disposés dans la partie de retenue (11) et les surface avant libres des éléments de calibrage en forme de pointe (23) étant dirigées en direction des surfaces avant libres des éléments de réglage en forme de pointe (25),
et par pression commune de la partie supérieure de retenue (11) avec la partie inférieure de retenue (12) tout d'abord les éléments de calibrage (23) en forme de pointe et ensuite les éléments de réglage (25) en forme de pointe sont introduits dans les ouvertures (2) de la partie de base (1), ce qui permet une orientation recherchée correspondante des éléments coulissants (3) dans les ouvertures (2) de la partie de base (1).

14. Dispositif selon la revendication 13, **caractérisé en ce que** les éléments de réglage (25) en forme de pointe, qui sont disposés dans la partie de retenue supérieure (11), sont disposés sur au moins une cartouche de réglage coulissante (24).

15. Dispositif selon la revendication 13 et 14, **caractérisé en ce qu'**il comprend les éléments suivants supplémentaires :
- au moins un ressort de traction (13) qui relie la zone d'extrémité de la partie de retenue inférieure (12) avec la partie de retenue supérieure (11),
- une combinaison de levier (14) se composant de deux leviers (15, 16) reliés entre eux de manière rotative, l'un des levier (16) étant fixé de manière rotative sur la partie de retenue inférieure (12), et l'autre levier (16) étant fixé de manière rotative sur la partie de retenue supérieure (11),
- au moins un ressort de traction (18) qui s'applique contre le point de liaison (17) des deux leviers (15, 16) et qui est relié à la partie de retenue inférieure (12),
- une cavité de positionnement (22) disposée dans la partie de retenue supérieure (11), dans laquelle peut être introduit le dispositif conforme à l'une des revendications 1 à 12, la cavité de positionnement (22) présentant au fond les éléments de calibrage (23) en forme de pointe, qui sont introduisibles dans les ouvertures (2) du dispositif conforme à l'une des revendications 1 à 12,
- plusieurs cartouches de réglage (24) disposées de manière coulissante dans la partie de retenue supérieure (11), respectivement une section de chaque cartouche de réglage (24) pouvant être disposée exactement au-dessus des éléments de calibrage (23) en forme de pointe dans la cavité de positionnement (22) et les éléments de réglage (25) en forme de pointe disposés sur les cartouches de réglage (24) s'engagent dans la cavité de positionnement (22) à l'encontre de la direction des éléments de calibrage (23) en forme de pointe disposés au fond,
- deux baguettes (21, 21a) qui sont munies au moins chacune d'une ouverture (32), qui sont reliées avec la partie de retenue inférieure (12) et qui sont logées coulissantes verticalement dans la partie de retenue supérieure (11).

16. Dispositif selon l'une des revendications 13 à 15, **caractérisé en ce que** dans la cavité de positionnement (22) est disposée une baguette d'éjection (34) (figure. 15a, b, c), laquelle présente deux éléments d'entraînement (42, 43) ainsi que sur sa face inférieure deux prolongements biaisés (37, 38), l'ensemble de la baguette d'éjection (34) étant relié par un ressort (41) au fond de la cavité de positionnement (22) et fond de la cavité de positionnement (22) dans lequel est disposé un prolongement en forme de crochet (40) qui sert de contre-pièce au prolongement (38) de la baguette d'éjection (34).

17. Dispositif selon la revendication 13 et 14, **caractérisé en ce qu'**il comprend les éléments suivants supplémentaires :
- au moins un ressort de traction (13) qui relie la zone d'extrémité de la partie de retenue inférieure (12) avec la partie de retenue supérieure (11),
- un levier (46) qui est disposé de manière libre entre la partie de retenue supérieure (11) et la partie de retenue inférieure (12) et qui prend appui par ses deux zones d'extrémité contre des baguettes (47, 48) disposées dans ces parties de retenue, le levier (46) étant relié par un ressort (18) à une partie de retenue supérieure (11),
- une cavité de positionnement (22) disposée dans la partie de retenue supérieure, dans laquelle le dispositif conforme à l'une des revendications 1 à 12 peut être introduit, la cavité de positionnement (22) présentant au fond les éléments de calibrage (23) en forme de pointe, qui sont introduisibles dans les ouvertures (2) du dispositif conforme à l'une des revendications 1 à 12,
- plusieurs cartouches de réglage (24) disposées de manière coulissante l'un à côté de l'autre dans la partie de retenue supérieure (11), respectivement une section de chaque cartouche de réglage (24) pouvant être disposée exactement au-dessus des éléments de calibrage (23) en forme de pointe dans la cavité de positionnement (22) et les éléments de réglage (25) en forme de pointe disposés sur les cartouches de réglage (24) s'engagent dans la cavité de positionnement (22) à l'encontre de la direction des éléments de calibrage (23) en forme de pointe disposés au fond,
- deux baguettes (21, 2 la) munies au moins chacune d'une ouverture (32), qui sont reliées par des tourillons (20, 20a) avec la partie de retenue inférieure (12) et qui sont logées coulissantes verticalement dans la partie de retenue supérieure (11).

18. Dispositif selon l'une des revendications 13, 14, 15 et 17, **caractérisé en ce que** dans la cavité de positionnement (22) est disposé un mécanisme d'éjection qui comprend une baguette d'éjection (34) mobile dans le sens d'introduction (36) (figure 21a, 21b, 21c), baguette qui est compressée par un ressort de traction (41) contre le fond de la cavité de positionnement et contre une butée (52) en direction de l'ouverture d'insertion respectivement d'éjection (32a, 33a) et la baguette d'éjection (34) présentant deux éléments d'entraînement (42, 43), l'un (43) mettant d'une part en précontrainte par la face avant de la partie de base (1) la baguette d'éjection (34) au moyen d'un crochet (53) encliquetable dans une nervure (54) et d'autre part éjectant par l'intermédiaire d'un ressort de traction (41) la partie de base (1) hors de la cavité de positionnement (22).

19. Dispositif selon la revendication 18, **caractérisé en ce que** l'autre élément d'entraînement (42) s'étend sensiblement sur l'ensemble de la longueur de la baguette d'éjection (34) et peut s'enclencher avec la face supérieure de la partie de base (1).

20. Dispositif selon la revendication 18 et 19, **caractérisé en ce que** la baguette d'éjection (34) est disposée sur une paroi de la cavité de positionnement s'étendant parallèlement au sens d'insertion (36).

21. Dispositif selon l'une des revendications 18 à 20, **caractérisé en ce que** la baguette d'éjection (34) est incurvée en direction de la paroi opposée de la cavité de positionnement pour presser le corps de base (1) d'une légère pression contre cette dernière afin de freiner l'éjection.
